# EUROPÄISCHE PATENTSCHRIFT

(11) **EP 0 840 876 B1**
(45) Veröffentlichungstag und Bekanntmachung des Hinweises auf die Patenterteilung: **22.08.2001**
(21) Anmeldenummer: 96922040.9
(22) Anmeldetag: 27.06.1996
(51) Int. Cl.: F26B 21/02, F26B 15/12

(54) **VERFAHREN UND VORRICHTUNG ZUM TROCKNEN VON KERAMISCHEN FORMLINGEN**
PROCESS AND DEVICE FOR DRYING CERAMIC GREEN BRICKS
PROCEDE ET DISPOSITIF DE SECHAGE DE BRIQUES CRUES CERAMIQUE

(30) Priorität: 27.07.1995 DE 19527415
(43) Veröffentlichungstag der Anmeldung: 13.05.1998
(73) Patentinhaber: NOVOKERAM MAX WAGNER GMBH, 86381 Krumbach (DE)
(72) Erfinder: WAGNER, Christian, D-86381 Krumbach (DE); SEYBOLD, Konstantin, D-86476 Neuburg-Höselhurst (DE); VORDORFER, Robert, D-86470 Thannhausen (DE)
(74) Vertreter: Ernicke, Klaus Stefan
(86) Internationale Anmeldenummer: EP9602815
(87) Internationale Veröffentlichungsnummer: WO9705437

(56) Entgegenhaltungen:
- EP-A- 0 017 665
- EP-A- 0 089 408
- DE-A- 2 405 870
- DE-A- 2 828 247
- DE-A- 3 817 972
- DE-A- 3 925 063
- DE-C- 203 638
- DE-C- 259 285
- DE-C- 19 511 321
- FR-A- 972 931
- FR-E- 69 878
- GB-A- 741 881
- US-A- 1 543 073

## Beschreibung

Die Erfindung betrifft ein Verfahren und eine Vorrichtung zum Trocknen von keramischen Formlingen mit den Merkmalen im Oberbegriff des Verfahrens- und Vorrichtungshauptanspruchs.

Ein solches Verfahren nebst Vorrichtung ist aus der DE-A 38 17 972 bekannt. In einem aufrechten Trockengestell, das mehrere Etagen besitzt, sind die Formlinge in ein, zwei oder drei Lagen nebeneinander angeordnet. Durch eine Blaseinrichtung wird eine quer zum Trockengestell gerichtete Luftströmung erzeugt. Die Blaseinrichtung besitzt Luftleitkanäle, die von der Seite her nahe am Trockengestell münden. Die Austrittsöffnung der Blaseinrichtung ist allerdings kleiner als die Seitenfläche des Trockengestells und des darin befindlichen Formlingsbesatzes. Das Gebläse sitzt über dem Trockengestell, wobei die Luftleitkanäle eine C-Form besitzen. Die Trocknungsluft wird von der Blaseinrichtung an einer Seite auf die Formlinge geblasen und auf der gegenüberliegenden Seite abgesaugt. Die dazu beidseits angeordneten Luftleitkanäle sind durch ein oberhalb des Trockengestells angeordnetes Leitblech miteinander verbunden, um ein Entweichen der Trocknungsluft nach oben zu verhindern. Die Trockengestelle sind als Absetzwagen mit Paletten ausgebildet.

Mit der vorbekannten Technik soll die Trockenzeit von gelochten keramischen Formlingen, insbesondere Hohlkammerziegeln, verringert werden, ohne daß dabei Risse im Trockengut auftreten. In der Praxis hat sich gezeigt, daß dieses Ziel nicht im gewünschten Umfang erreicht wird.

Aus der FR-C-972 931 ist ferner ein Tunneltrockner mit mehreren abwechselnd hintereinander angeordneten Trockenzonen und Ruhezonen bekannt, durch den das Trockengut kontinuierlich transportiert wird. Innerhalb der Trockenzonen werden gleichmäßige, quergerichtete und geregelte Luftströmungen erzeugt.

Es ist Aufgabe der vorliegenden Erfindung, ein Verfahren und eine Vorrichtung aufzuzeigen, die kürzere Trocknungszeiten bei hoher Trocknungsqualität erlauben.

Die Erfindung löst diese Aufgabe mit den Merkmalen im Verfahrens- und Vorrichtungshauptanspruch.

Mit dem erfindungsgemäßen Verfahren und der zugehörigen Vorrichtung wird der Formlingsbesatz auf seiner vollen Seitenfläche und mit überall gleichen Strömungsbedingungen beaufschlagt. Durch die größenmäßige Anpassung der Austrittsöffnung der Blaseinrichtung an die angeströmte Seitenfläche des Formlingsbesatzes wird Nebenluft und damit eine ungleichmäßige Beaufschlagung des Trockengutes vermieden.

Zur Sicherung der gleichmäßigen Strömungsbedingungen der Formlinge untereinander und auch der gleichmäßigen Trocknung jedes Formlings wird auf eine Abstimmung der Durchströmungs- und Umströmungsgeschwindigkeit der gelochten Formlinge Wert gelegt. Hierzu empfiehlt es sich, die zwischen den Formlingen und dem Trockengestell bestehenden Freiräume entsprechend zu dimensionieren.

Das Trockengestell besitzt einen umlaufenden Rahmen, der ein seitliches Entweichen der Luftströmung verhindert. Zum Einstellen der gewünschten Freiräume können ein oder mehrere, vorzugsweise bewegliche und maschinell zustellbare Blenden am Rahmen angeordnet sein.

Zur Erzielung einer möglichst gleichmäßigen und möglichst streng horizontal gerichteten Luftströmung empfiehlt sich der Einsatz von ein oder mehreren Lüftern mit sich erweiternden Luftleitkanälen. Diese sind seitlich neben den Trockengestellen angeordnet und richten die Luftströmung ohne strömungsverfälschende Umlenkungen, wie sie beim Stand der Technik vorhanden sind, direkt auf das Trockengut. Auf eine Absaugung der Luftströmung an der gegenüberliegenden Seite der Trockengestelle wird vorzugsweise verzichtet. In der bevorzugten Ausführungsform sind die Formlinge einlagig im Trockengestell angeordnet. Durch eine Mehrfachanordnung von Blaseinrichtungen mit beidseits versetzter Anordnung gegenüber den Trockengestellen kann das Trockengut reversierend von vorn und hinten angeblasen werden.

Die Trockenluft kann unterschiedlich konditioniert werden. Dies kann stationär durch getrennte Trockenzonen und/oder dynamisch mit einer oszillierenden Veränderung von Temperatur und/oder Feuchte geschehen. Dadurch läßt sich der Trockenfortschritt noch besser vergleichmäßigen und zugleich beschleunigen. Insgesamt ergibt sich eine kürzere Trockenzeit, ohne daß dies auf Kosten der Trockenqualität geht.

Auf der Vorrichtungsseite kann der Trockner mit einer geeigneten Steuerung für die oszillierende Konditionierung ausgerüstet werden. Dies erfordert wenig Bauaufwand und erlaubt auch eine Nachrüstung bestehender Anlagen.

Durch die oszillierende Konditionierung können einerseits die Formlinge direkt angeblasen werden, ohne daß dies negative Auswirkungen auf den Trockenfortschritt und die Spannungsentwicklung hat. Andererseits können die bisher benötigten Ruhephasen für das Trockengut entfallen. Die Formlinge können andauernd angeblasen werden, wodurch der Trockenprozeß noch weiter beschleunigt und die Wirtschaftlichkeit des erfindungsgemäßen Verfahrens und der zugehörigen Vorrichtung zusätzlich gestärkt wird.

In weiterer Ausgestaltung der Erfindung ist es vorgesehen, die direkte Anblasung über Lochbleche durchzuführen, die sich als eine Art Diffusor auswirken und einen günstigen Einfluß auf das Trocknungsverhalten haben. Über geeignete Abdeckungen können gezielt spannungsempfindliche Bereiche der Formlinge von der direkten Anblasung ausgespart werden. Außerdem können die Lochbleche für komplizierte Formlingsgestaltungen Stütz- und Tragefunktion übernehmen.

Das erfindungsgemäße Verfahren und die dazugehörige Vorrichtung sind für beliebiges Trockengut, z. B. auch Holz oder dergleichen, einsetzbar. Eine besondere Eignung besteht für keramische Formlinge, wobei sich spezielle Vorteile für dünne Formlinge, wie Dachziegel, Fliesen etc., ergeben.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen
- Figur 1:: einen Trockner in Seitenansicht und geklappter Draufsicht sowie Stirnansicht,
- Figur 2:: die Stirnansicht von Figur 1 in vergrößerter Darstellung,
- Figur 3:: eine vergrößerte Draufsicht auf eine Blaseinrichtung,
- Figur 4:: eine Seitenansicht des Trockengestells,
- Figur 5:: eine Detaildarstellung des Trockengestells von Figur 4 mit Einzeldarstellung der Blenden in Seitenansicht und geklappter Stirnansicht,
- Figur 6:: ein Diagramm mit den Gradienten von Temperatur und relativer Feuchte und
- Figur 7:: ein Lochblech mit Abdeckung

Figur 1 zeigt einen Trockner (1) für keramische Formlinge (6) der in der dargestellten Ausführungsform als Durchlauftrockner ausgebildet ist. Er besitzt mehrere Stationen oder Zonen (2), die vorzugsweise gegeneinander abgeschottet sind und in denen das Trockengut (6) mit unterschiedlich konditionierter bzw. klimatisierter Trocknungsluft (14) getrocknet wird. Alternativ kann es sich auch um einen ein- oder mehrständigen Kammertrockner handeln, wie er beispielsweise in Figur 3 dargestellt ist.

Das Trockengut (6) besteht aus keramischen Formlingen, die vorzugsweise Löcher (20) (vgl. Figur 4) aufweisen. Vorzugsweise handelt es sich um Hohlkammerziegel. Es können aber auch beliebige andere keramische Formlinge (6) sein.

Die Formlinge (6) sind in ein oder mehreren Trockengestellen (7) gelagert, die vorzugsweise beweglich angeordnet sind. Wie Figur 4 verdeutlicht, sind die Trockengestelle (7) aufrecht angeordnet und besitzen ein oder mehrere horizontale Tragleisten (19), auf denen die einzelnen Formlinge (6) liegen. Die Formlinge (6) sind in wenigen Lagen horizontal nebeneinander angeordnet. In der bevorzugten Ausführungsform ist nur eine Lage vorhanden. Es können aber auch zwei oder mehrere Lagen bei entsprechend breiten Tragleisten (19) sein.

Die Trockengestelle (7) besitzen einen umlaufenden Rahmen (15), der den Formlingsbesatz (6) seitlich mit geringem Abstand umschließt. Für den Transport der Trockengestelle (7) kann der Rahmen z. B. über geeignete Fahrwerke (22) an einer durch den Trockner (1) laufenden Schiene (23) angehängt und am unteren Ende über geeignete Führungen (24) in der Vertikalen gehalten und geführt werden.

Wie Figur 1 in einem Ausführungsbeispiel verdeutlicht, erstreckt sich die Schiene (23) durch den Trockner (1) und dessen Stationen (2). Über einen verschließbaren Eingang (25) gelangen die Trockengestelle (7) in den Trockner (1), durchwandern diesen und treten nach Beendigung des Trockenvorganges an einem gegenüberliegenden und ebenfalls verschließbaren Ausgang (26) wieder aus. An Eingang und Ausgang (25, 26) können Schleusen vorhanden sein. Durch den Trockner (1) bewegen sich die Trockengestelle (7) entlang des Pfeils in der Draufsicht von Figur 1.

Die Zuführung und Konditionierung der Trockenluft kann in konventioneller Weise und/oder in einer besonderen nachfolgend beschriebenen Art erfolgen. Beispielsweise ist auf dem Dach des Trockners ein längslaufender Heißluftkanal (3) angeordnet, aus dem über geeignete Stutzen Heißluft den einzelnen Zonen (2) zugeführt wird. Der Stutzen kann z.B. direkt auf den Einlaß bzw. die Ansaugseite einer Blaseinrichtung (4) gerichtet sein. Die Heißluft kann mit der vorhandenen Raumluft gemischt werden. Außerdem können geeignete Heizeinrichtungen (36) zum Aufheizen oder Nachheizen der Frischluft oder der Raumluft vorhanden sein. Desgleichen können Befeuchtungseinrichtungen (37) vorgesehen sein.

Im Trockner (1) sind ein oder mehrere Blaseinrichtungen (4) angeordnet, die von der Seite her eine Luftströmung (14) auf den Formlingsbesatz (6) richten. Die Austrittsöffnung (12) der Blaseinrichtung (4) ist in der Größe auf die beaufschlagte Seitenfläche des Formlingsbesatzes (6) abgestimmt. Der gesamte Formlingsbesatz (6) im Trockengestell (7) wird auf seiner vollen Seitenfläche mit einer Luftströmung (14) beaufschlagt, die weitgehend laminar und horizontal gerichtet ist und die über die gesamte Anströmfläche eine weitestgehend gleiche Druckverteilung hat. Dadurch werden für jeden Formling (6) möglichst gleiche Anströmbedingungen geschaffen.

Die Blaseinrichtung (4) kann unterschiedlich ausgebildet sein. Sie ist mit ihrer Austrittsöffnung (12) nahe am Trockengestell (7) und dem Formlingsbesatz (6) angeordnet, so daß ein seitliches Entweichen der Luftströmung (14) vermieden wird.

Die Blaseinrichtung (4) kann unterschiedlich ausgebildet sein. Figur 2 und 3 verdeutlichen eine bevorzugte Ausführungsform, die besondere Vorteile hinsichtlich der Gleichmäßigkeit der Strömungsbedingungen hat. Die gezeigte Blaseinrichtung (4) besteht aus ein oder mehreren, vorzugsweise zwei ortsfest angeordneten Lüftern (5). Diese besitzen einen stationären vertikalen Mantel (11), der zylindrisch ausgebildet ist. Im Innenraum dreht sich ein geeignetes Lüfterrad (10), das von einem Motor angetrieben ist. Der Mantel (11) ist am unteren Ende verschlossen. Am oberen Ende besitzt er eine sich verbreiternde Einströmdüse (9), durch die einerseits die Raumluft aus der Trockenkammer angesaugt werden kann und durch die andererseits auch die Frischluft oder Heißluft aus dem Kanal (3) zugeführt werden kann.

Der Mantel (11) besitzt einen tangentialen Auslaß (28), der sich vorzugsweise über die gesamte Mantelhöhe erstreckt. Zur Vergleichmäßigung des Strömungsdrucks über die Mantelhöhe kann im unteren Mantelbereich ein aufrecht stehender Leitkegel (27) vorhanden sein, der das natürliche Druckgefälle im Mantelinneren ausgleicht. Alternativ kann der Gefälleausgleich auch über einen konischen Mantel oder auf andere geeignete Weise erfolgen.

Die beiden Lüfter (5) sind vorzugsweise nur auf einer Seite des Trockengestells (7) und in unmittelbarer Nachbarschaft nebeneinander angeordnet. Ihre Auslässe (28) münden in konisch sich erweiternde Luftleitkanäle (8), die sich zum Trockengestell (7) hin erstrecken und dort in unmittelbarer Nähe des Rahmens (15) bzw. des Formlingsbesatzes (6) enden. In jedem Luftleitkanal (8) ist ein Diffusor (13) angeordnet, der die Luftströmung (14) vergleichmäßigt und vorzugsweise als gebogenes Lochblech ausgebildet ist (vgl. Figur 3). Die Luftleitkanäle (8) stoßen am Trockengestell (7) aneinander und bilden zusammen die vorerwähnte Austrittsöffnung (12), die sich über die gesamte Seitenfläche des Formlingsbesatzes (6) erstreckt.

Die Trockengestelle (7) sind in ihrer Größe vorzugsweise auf die Größe der Formlinge (6) abgestimmt. Die Formlinge (6) sind ferner derart angeordnet, daß sie an beiden Seiten und oben von einem Freiraum (21) umgeben sind, der so groß gewählt ist, daß die Geschwindigkeit der durch die Löcher (20) gerichteten Strömung im wesentlichen gleich groß wie die Geschwindigkeit der durch die Freiräume (21) gerichteten Luftströmung ist. Die Größe der Freiräume (21) hängt dadurch von der Zahl und Größe der Löcher (20) ab. In der Praxis haben die Freiräume (21) eine Breite von ca. 1 bis 4 cm.

Zur Einstellung der gewünschten Freiräume (21) können einerseits die Tragleisten (19) in der Höhe verstellbar oder bereits von vornherein an die Höhe der Formlinge (6) angepaßt sein. Der Seitenabstand der Formlinge (6) wird durch eine geeignete Beschickungstechnik beim Beladen der Trocknungsgestelle (7) sichergestellt. Für die Seitenabstände an den Rändern des Formlingsbesatzes (6) sind vorzugsweise bewegliche Blenden (16) am Rahmen (15) angeordnet. Sie können ansteckbar sein. In der bevorzugten Ausführungsform ist eine Zustellvorrichtung (17) vorhanden, die beispielsweise mit einem Parallelogrammlenker ausgestattet ist. Die Blenden (16) können dadurch kantengenau an die horizontalen und vertikalen Ränder des Formlingsbesatzes (6) angestellt werden, um gleichbleibende Freiräume (21) zu schaffen. Die seitlichen Blenden (16) können Ausnehmungen (18) aufweisen, die mit den Tragleisten (19) korrespondieren (vgl. Figur 5).

Im Ausführungsbeispiel von Figur 1 sind alle Blasvorrichtungen (4) auf der gleichen Seite der Trockengestelle (7) angeordnet. Das Trockengut (6) wird dadurch immer aus der gleichen Richtung angeblasen. Alternativ ist es möglich, die Blaseinrichtungen (4) abwechselnd links oder rechts von den Trockengestellen (7) anzuordnen und dadurch das Trockengut (6) von beiden Seiten reversierend anzublasen.

Beim Trockenvorgang werden die Formlinge (6) vorzugsweise kontinuierlich ohne wesentliche Unterbrechung der Trockenluft angeströmt. Die Anströmung wird vorzugsweise nur zum Stationswechsel unterbrochen. Während des Anblasens können Temperatur und/oder Feuchte des Luftstroms konstant gehalten werden.

In einer in Figur 6 und 7 näher erläuterten besonderen Ausführungsform werden Temperatur und/oder relative Feuchte der Trockenluft (14) in der abgeschotteten Zone (2) bzw. der kompletten Trockenkammer zumindest etappenweise oszillierend verändert, wobei die Werte rhythmisch um oder an einem Vorgabewert schwanken.

Die Konditionierung der Trockenluft erfolgt über eine geeignete Klimaeinrichtung (29). Diese kann unterschiedlich ausgebildet sein. Im bevorzugten Ausführungsbeispiel beinhaltet sie zumindest eine Befeuchtungseinrichtung (37), mit der Dampf oder Wasser in die Trockenluft eingebracht werden kann. Zusätzlich oder alternativ kann die Klimaeinrichtung (29) auch eine Heizung (36) für die Umluft und/oder die Außenluft bzw. Frischluft aufweisen. Die Klimaeinrichtung (29) ist in Figur 2 z.B. am Dach des Trockners (1) und im Bereich des Heißluftkanals (3) angeordnet.

Die Klimaeinrichtung (29) besitzt eine geeignete Steuerung (33), mit der die Konditionierung der Trockenluft oszillierend verändert werden kann. Die Steuerung (33) ist vorzugsweise frei programmierbar. Sie ist als elektronische Schaltung bzw. als Computer mit ein oder mehreren Mikroprozessoren ausgebildet und verfügt über geeignete Datenspeicher, Bussysteme, Ein- und Ausgabeeinheiten sowie Schnittstellen für die Verbindung mit anderen Steuereinheiten, z.B. eine trocknerübergreifende Maschinensteuerung. Die Steuerung (33) kann auch in eine übergeordnete Steuerung integriert oder modulartig zugeordnet sein.

In der Steuerung (33) sind Vorgabewerte für Temperatur und relative Feuchte gespeichert, die an das Trockenverhalten der jeweiligen Formlinge (6) angepaßt sind. Sie liegen vorzugsweise in Form von Gradienten (35) vor. Hierbei gibt es z.B. für die Temperatur eine Aufheizphase mit steigenden Temperaturen, eine Haltephase mit gleichbleibender Temperatur und eine Endphase mit wieder steigender Temperatur. Mit zunehmendem Trockenfortschritt in den Formlingen (6) nimmt die Spannungs- und Rißempfindlichkeit ab, so daß am Ende die Temperatur relativ schnell und auf hohe Werte ansteigen kann. Die relative Feuchte zeigt ein umgekehrtes Verhalten. Sie ist am Anfang relativ hoch, um den Formling (6) nicht zu schnell auszutrocknen und nimmt etwa am Ende der Haltephase der Temperatur schnell ab. Temperatur und relative Feuchte beziehen sich auf den Trockenluftstrom (14) und hängen voneinander ab.

Wie Figur 6 verdeutlicht, schwanken während des Trockenvorganges die Feuchte und/oder die Temperatur oszillierend um oder an dem Vorgabewert bzw. Gradienten (35). Praktikable Werte für die Schwankungsbreite sind z.B. für die Feuchte ca. ± 10% und für die Temperatur ca. ± 3°C. Diese Beispielwerte können je nach Trockengut nach oben und/oder unten variieren. Die oszillierende Schwankung bedeutet, daß die Werte für Temperatur und/oder relative Feuchte den Vorgabewert kurzzeitig überschreiten, dann wieder kurzzeitig unterschreiten, dann wieder überschreiten usw.. Vorzugsweise findet die Schwankung um den Vorgabewert statt, wobei dieser die 0-Linie bildet. Es kann aber auch vorkommen, daß die Schwankungen gegenüber dem Vorgabewert verschoben sind und oberhalb oder unterhalb stattfinden.

In den Schwankungen kann eine bestimmte Rhythmik bestehen. Dies ist z.B. der Fall, wenn die Werteveränderungen von der Steuerung (33) als programmierte Größen vorgegeben werden. Die Rhythmik kann hierbei über ein Zeitglied (34) eingestellt werden.

Es kann aber auch eine Regelung stattfinden, wobei die Ist-Werte von Temperatur und/oder Feuchte im Luftstrom (14) oder am bzw. im Formling (6) über geeignete Aufnehmer gemessen werden. In der Regelung sind dann Grenzwerte für die Schwankungsamplitude vorgegeben, bei deren Erreichen die Steuerung (33) umschaltet und die Klimaeinrichtung (29) in Gegenrichtung steuert.

In der Steuerung (33) bzw. der Regelung können beide Werte für Feuchte und/oder Temperatur einzeln beeinflußt und überwacht werden. In einer vereinfachten Ausführungsform ist es auch möglich, nur einen Parameter, z.B. die Feuchte, zu steuern. Der andere Parameter verändert sich dann entsprechend. Im Rahmen der Regelung können dabei ein oder beide Parameter als Ist-Werte überwacht werden.

Im gezeigten Ausführungsbeispiel findet die oszillierende Veränderung der Luftkonditionierung während des gesamten Trockenvorgangs statt. Alternativ kann dies auch etappenweise geschehen, z.B. nur während der Aufheiz- und Haltephase der Temperatur. Es sind auch andere Formen der Etappenbildung möglich.

Im bevorzugten Ausführungsbeispiel handelt es sich bei den Formlingen (6) um relativ dünnwandige Gebilde, z.B. Dachziegel, Fliesen oder dergleichen. Die Formlinge (6) werden mit dem Luftstrom (14) in der vorerwähnten Weise direkt angeblasen, wobei der Luftstrom (14) quer oder schräg zu einer oder beiden Breitseiten der Formlinge (6) gerichtet ist.

In der bevorzugten Ausführungsform der Erfindung werden die Formlinge (6) während des gesamten Trocknungsvorganges mit dem Luftstrom (14) angeblasen. Die früher üblichen Ruhephasen und die Blasrhythmik entfallen. Sie werden durch die oszillierende Konditionierung der Trockenluft ersetzt. Alternativ ist es jedoch möglich, das Anblasen zeitweise auszusetzen und hierbei auch gegebenenfalls eine gewisse Rhythmik zu entwickeln.

Wie in Figur 5 verdeutlicht, kann in Blasrichtung vor den Formlingen (6) zumindest an einer Seite ein Lochblech (30,31) angeordnet sein. In der bevorzugten Ausführungsform sind bei der beiderseitigen Anblasung der Formlinge (6) vorn und hinten Lochbleche (30,31) angeordnet. Die Lochbleche (30,31) zeichnen sich durch eine Vielzahl relativ kleiner Öffnungen aus, zwischen denen auch zumindest bereichsweise größere Öffnungen vorhanden sein können. Außerdem können die Lochbleche (30,31) ein oder mehrere Abdeckungen (32) aufweisen, durch die empfindliche Bereiche der Formlinge (6) gegenüber dem Luftstrom (14) abgeschottet werden können.

Die Lochbleche (30,31) wirken als eine Art Diffusor. Sie können zur Erfüllung dieser Funktion in geeigneter Weise auch anders ausgebildet sein. Die Lochbleche (30,31) können als Formträger ausgebildet sein. Eine solche Gestaltung ist vor allem für Firstziegel geeignet. Die Wölbung des Formträgers ist an die Bogenform des Ziegels angepaßt und stützt diesen ab. Die Löcher bzw. Öffnungen befinden sich vorzugsweise im Wölbungsbereich des Formträgers und sorgen für eine gezielte Trocknung des relativ empfindlichen Ziegelbogens. Die an den Wölbungsrand anschließenden Seitenflansche des omega-förmigen Formträgers können massiv oder ebenfalls gelocht ausgebildet sein und stützen die Ziegelränder ab.

Abwandlungen der Formträgergestalt sind in beliebiger Weise und in Anpassung an die jeweilige Formlingsgestalt möglich.

Änderungen der beschriebenen Ausführungsformen sind in verschiedener Weise möglich. So können z. B. die Anblasvorrichtungen andere Arten von Lüftern z. B. Querstromgebläse oder dergleichen besitzen. Ferner können mehr als zwei Lüfter zu einer Lüftergruppe im Rahmen einer Blaseinrichtung zusammengeschaltet werden. Abwandlungen sind auch hinsichtlich der Gestaltung der Trockengestelle und deren Fördereinrichtung möglich. Ferner können die Merkmale der verschiedenen Ausführungsformen bleibig untereinander kombiniert und vertauscht werden.

### BEZUGSZEICHENLISTE

- 1: Trockner
- 2: Station
- 3: Heißluftkanal
- 4: Blaseinrichtung
- 5: Lüfter
- 6: Formling, Formlingsbesatz
- 7: Trockengestell
- 8: Luftführungskanal, Leitblech
- 9: Einströmdüse
- 10: Flügelrad
- 11: Mantel
- 12: Austrittsöffnung
- 13: Diffusor
- 14: Luftströmung
- 15: Rahmen
- 16: Blende
- 17: Zustellvorrichtung
- 18: Ausnehmung
- 19: Tragleiste
- 20: Loch
- 21: Freiraum
- 22: Fahrwerk
- 23: Schiene
- 24: Führung
- 25: Eingang
- 26: Ausgang
- 27: Leitkegel
- 28: Auslaß
- 29: Klimaeinrichtung
- 30: Lochblech, Diffusor, vorn
- 31: Lochblech, Diffusor, hinten
- 32: Abdeckung
- 33: Steuerung
- 34: Zeitglied
- 35: Gradient
- 36: Heizung
- 37: Befeuchtungseinrichtung

## Patentansprüche

1. Verfahren zum Trocknen von keramischen Formlingen (6), insbesondere gelochten Formlingen (6), in einem aufrechten Trockengestell (7) mit mehreren Etagen mittels einer quer gerichteten Luftströmung (14), wobei die Formlinge (6) in wenigen Lagen in Luftströmungsrichtung hintereinander angeordnet sind, dadurch **gekennzeichnet**, daß die Formlinge (6) von der Luftströmung (14) auf der gesamten beaufschlagten Seitenfläche des im Trockengestell (7) befindlichen Formlingbesatzes und mit einer über diese Besatzfläche im wesentlichen gleichen Druckverteilung unter für jeden Formling (6) im wesentlichen gleichen Strömungsbedingungen angeströmt werden.

2. Verfahren nach Anspruch 1, dadurch **gekennzeichnet**, daß der Formlingsbesatz (6) außen an den Rändern vom Trockengestell (7) eng umschlossen wird.

3. Verfahren nach Anspruch 1 oder 2, dadurch **gekennzeichnet**, daß die Luftströmung (14) frontal auf die Löcher (20) der Formlinge (6) gerichtet ist, wobei die Formlinge (6) von der Trockenluft (14) durchströmt und außenseitig umströmt werden und Durchströmungsgeschwindigkeit im wesentlichen gleich der Umströmungsgeschwindigkeit ist.

4. Verfahren nach Anspruch 3, dadurch **gekennzeichnet**, daß zwischen den gelochten Formlinge (6) untereinander und gegenüber dem Trockengestell (7) ein Freiraum (21) belassen wird, der so groß ist, daß die Strömungsgeschwindigkeit der Trockenluft (14) durch die Löcher (20) des Formlings (6) und durch den Freiraum (21) im wesentlichen gleich ist.

5. Verfahren nach einem der Ansprüche 1 bis 4, dadurch **gekennzeichnet**, daß die Formlinge (6) einseitig von ein oder mehreren stationären seitlichen Lüftern (4) angeblasen werden.

6. Verfahren nach einem der Ansprüche 1 bis 5, dadurch **gekennzeichnet,** daß die Formlinge (6) abwechselnd aus entgegengesetzten Richtungen angeströmt werden.

7. Verfahren nach einem der Ansprüche 1 bis 6, dadurch **gekennzeichnet,** daß die Formlinge (6) durch mehrere unterschiedlich klimatisierte Stationen oder Zonen (2) in einem Trockner (1) bewegt werden.

8. Verfahren nach einem der Ansprüche 1 bis 7, dadurch **gekennzeichnet,** daß die Formlinge (6) während des Trocknungsvorgangs im wesentlichen permanent angeblasen werden.

9. Verfahren nach einem der Ansprüche 1 bis 8, dadurch **gekennzeichnet,** daß die Formlinge (6) durch ein oder mehrere Lochbleche angeblasen werden.

10. Vorrichtung zum Trocknen von keramischen Formlingen (6), insbesondere gelochten Formlingen (6), mit mindestens einer Blaseinrichtung (4) zur Erzeugung einer quer gerichteten Luftströmung (14) und mit mindestens einem aufrechten Trockengestell (7) mit mehreren Etagen, in denen die Formlinge (6) in wenigen Lagen in Luftströmungsrichtung (14) hintereinander angeordnet sind, wobei die Blaseinrichtung (4) sich mit ihrer Austrittsöffnung (12) nahe am Trockengestell (7) befindet, dadurch **gekennzeichnet,** daß die Austrittsöffnung (12) der Blaseinrichtung (4) die gesamte beaufschlagte Seitenfläche des im Trockengestell (7) befindlichen Formlingbesatzes (6) überdeckt, wobei die Druckverteilung in der Luftströmung (14) über die Austrittsöffnung (12) im wesentlichen gleich ist und jeder Formling (7) im wesentlichen gleiche Anströmbedingungen hat.

11. Vorrichtung nach Anspruch 10, dadurch **gekennzeichnet**, daß das Trockengestell (7) einen umlaufenden Rahmen (15) und Tragleisten (19) für ein oder zwei Lagen Formlinge (6) aufweist.

12. Vorrichtung nach Anspruch 10 oder 11, dadurch **gekennzeichnet,** daß die gelochten Formlinge (6) im Trockengestell (7) mit einem derartigen Freiraum (21) untereinander und gegenüber dem Rahmen (15) oder umgebenden Blenden (16) angeordnet sind, daß die Strömungsgeschwindigkeit der Trockenluft (14) durch die Löcher (20) des Formlings (6) und durch den Freiraum (21) im wesentlichen gleich ist.

13. Vorrichtung nach Anspruch 10, 11 oder 12, dadurch **gekennzeichnet,** daß die Blaseinrichtung (4) ein oder mehrere stationäre Lüfter (5) mit sich erweiternden Luftleitkanälen (8) aufweist, die dicht an den Rahmen (15) oder an Blenden (16) des Trockengestell (7) anschließen.

14. Vorrichtung nach Anspruch 13, dadurch **gekennzeichnet,** daß die Blaseinrichtung (4) zwei nebeneinander angeordnete Lüfter (5) mit aneinanderstoßenden Luftleitkanälen (8) aufweist.

## Claims

1. Method for drying ceramic shaped bodies (6), especially perforated shaped bodies (6), in an upright drying frame (7) having a plurality of decks, by means of a transversely directed air flow (14), the shaped bodies (6) being arranged one behind the other in a small number of layers in the air flow direction, characterized in that the air flow (14) flows against the shaped bodies over the entire exposed lateral surface of the set of shaped bodies located in the drying frame (7) and with a pressure distribution which is substantially identical over this set surface, under flow conditions that are substantially identical for each shaped body (6).

2. Method according to Claim 1, characterized in that the set of shaped bodies (6) is closely surrounded externally at the edges of the drying frame (7).

3. Method according to Claim 1 or 2, characterized in that the air flow (14) is directed frontally at the holes (20) in the shaped bodies (6), the drying air (14) flowing through the shaped bodies (6) and around them externally and the speed of the flow passing through being substantially identical to the speed of the flow passing around.

4. Method according to Claim 3, characterized in that a free space (21) is left between the perforated shaped bodies (6) and between them and the drying frame (7) which is of a size such that the speed at which the drying air (14) flows through the holes (20) in the shaped body (6) and through the free space (21) is substantially identical.

5. Method according to one of Claims 1 to 4, characterized in that one or more stationary lateral fans (4) blow against- the shaped bodies (6) on one side.

6. Method according to one of Claims 1 to 5, characterized in that the shaped bodies (6) are blown against in alternation from opposite directions.

7. Method according to one of Claims 1 to 6, characterized in that the shaped bodies (6) are moved through a plurality of differently climate-controlled stations or zones (2) in a drier (1).

8. Method according to one of Claims 1 to 7, characterized in that the shaped bodies (6) are blown against substantially permanently during the drying operation.

9. Method according to one of Claims 1 to 8, characterized in that the shaped bodies (6) are blown against through one or more perforated metal sheets.

10. Apparatus for drying ceramic shaped bodies (6), especially perforated shaped bodies (6), having at least one blower (4) to generate a transversely directed air flow (14) and having at least one upright drying frame (7) with a plurality of decks in which the shaped bodies (6) are arranged in a small number of layers one behind the other in the air flow direction (14), the blower (4) being located with its outlet aperture (12) close to the drying frame (7),
characterized in that the outlet aperture (12) of the blower (4) covers the entire exposed lateral surface of the set of shaped bodies (6) located in the drying frame (7), the pressure distribution in the airflow (14) being substantially identical over the outlet aperture (12) and each shaped body (7) being subject to substantially identical flow conditions.

11. Apparatus according to Claim 10, characterized in that the drying frame (7) has a surrounding frame (15) and supporting boards (19) for one or two layers of shaped bodies (6).

12. Apparatus according to Claim 10 or 11, characterized in that the perforated shaped bodies (6) are arranged in the drying frame (7) with a free space (21) between them, and between them and the frame (15) or surrounding screens (16) that the speed at which the drying air (14) flows through the holes (20) in the shaped body (6) and through the free space (21) is substantially identical.

13. Apparatus according to Claim 10, 11 or 12, characterized in that the blower (4) has one or more stationary fans (5) with widening air guide channels (8) which closely adjoin the frame (15) or screens (16) of the drying frame (7).

14. Apparatus according to Claim 13, characterized in that the blower (4) has two fans (5) arranged side by side with mutually abutting air guide channels (8).

## Revendications

1. Procédé de séchage de pièces (6) moulées crues en céramique, notamment de pièces (6) moulées crues perforées, dans un bâti (7) de séchage vertical à plusieurs étages au moyen d'un flux (14) d'air dirigé transversalement, les pièces (6) moulées crues étant disposées les unes à la suite des autres en quelques couches dans la direction du flux d'air, caractérisé en ce que le flux (14) d'air afflue sur la totalité de la face latérale sollicitée de la charge (6) de pièces moulées crues qui se trouve dans le bâti (7) de séchage, avec une répartition de pression sensiblement uniforme sur toute cette face de la charge et des conditions d'écoulement sensiblement identiques pour chaque pièce (6) moulée crue.

2. Procédé suivant la revendication 1, caractérisé en ce que la charge (6) de pièces moulées crues est étroitement entourée sur ses bords extérieurs par le bâti (7) de séchage.

3. Procédé suivant la revendication 1 ou 2, caractérisé en ce que le flux (14) d'air est dirigé frontalement sur les trous (20) des pièces (6) moulées crues, l'air (14) de séchage traversant les pièces (6) moulées crues et les contournant extérieurement, et la vitesse de traversée étant sensiblement identique à la vitesse de contournement.

4. Procédé suivant la revendication 3, caractérisé en ce qu'un espace (21) libre est laissé entre les pièces (6) moulées crues perforées et par rapport au bâti (7) de séchage, espace qui est suffisamment grand pour que la vitesse d'écoulement de l'air (14) de séchage dans les trous (20) de la pièce (6) moulée crue et dans l'espace (21) libre soit sensiblement identique.

5. Procédé suivant l'une des revendications 1 à 4, caractérisé en ce qu'une ou plusieurs soufflantes (4) latérales fixes soufflent de l'air sur un côté des pièces (6) moulées crues.

6. Procédé suivant l'une des revendications 1 à 5, caractérisé en ce qu'on souffle alternativement de l'air sur les pièces (6) moulées crues dans deux directions opposées.

7. Procédé suivant l'une des revendications 1 à 6, caractérisé en ce qu'on déplace les pièces (6) moulées crues dans plusieurs postes ou zones (2) à conditionnements d'air différents d'un sécheur (1).

8. Procédé suivant l'une des revendications 1 à 7, caractérisé en ce qu'on souffle de l'air sensiblement en permanence sur les pièces (6) moulées crues pendant le processus de séchage.

9. Procédé suivant l'une des revendications 1 à 8, caractérisé en ce qu'on souffle de l'air sur les pièces (6) moulées crues à travers une ou plusieurs tôles perforées.

10. Dispositif de séchage de pièces (6) moulées crues en céramique, notamment de pièces (6) moulées crues perforées, comportant au moins un équipement (4) de soufflage pour produire un flux (14) d'air dirigé transversalement et comportant au moins un bâti (7) de séchage vertical à plusieurs étages, dans lequel les pièces (6) moulées crues sont disposées les unes à la suite des autres en quelques couches dans la direction du flux (14) d'air, l'ouverture (12) de sortie de l'équipement (4) de soufflage se trouvant à proximité du bâti (7) de séchage, caractérisé en ce que l'ouverture (12) de sortie de l'équipement (4) de soufflage couvre la totalité de la face latérale sollicitée de la charge (6) de pièces (6) moulées crues qui se trouve dans le bâti (7) de séchage, la répartition de pression dans le flux (14) d'air étant sensiblement uniforme sur toute l'ouverture (12) de sortie, et les conditions d'afflux étant sensiblement identiques pour chaque pièce (6) moulée crue.

11. Dispositif suivant la revendication 10, caractérisé en ce que le bâti (7) de séchage comporte un cadre (15) entourant et des barres (19) porteuses pour une ou deux couches de pièces (6) moulées crues.

12. Dispositif suivant la revendication 10 ou 11, caractérisé en ce que les pièces (6) moulées crues perforées sont disposées dans le bâti (7) de séchage avec un espace (21) libre, entre elles et par rapport au cadre (15) ou à des panneaux (16) entourants, qui est d'une dimension telle que la vitesse d'écoulement de l'air (14) de séchage dans les trous (20) de la pièce (6) moulée crue et dans l'espace (21) libre est sensiblement identique.

13. Dispositif suivant la revendication 10, 11 ou 12, caractérisé en ce que l'équipement (4) de soufflage comporte une ou plusieurs soufflantes (5) fixes dotées de canaux (8) de guidage d'air allant en s'élargissant, qui se raccordent jointivement au cadre (15) ou à des panneaux (16) du bâti (7) de séchage.

14. Dispositif suivant la revendication 13, caractérisé en ce que l'équipement (4) de soufflage comporte deux soufflantes (5) juxtaposées, dont les canaux (8) de guidage d'air se rejoignent.
